# EUROPÄISCHE PATENTSCHRIFT

(11) **EP 1 382 828 B1**
(45) Veröffentlichungstag und Bekanntmachung des Hinweises auf die Patenterteilung: **15.08.2007**
(21) Anmeldenummer: 03012574.4
(22) Anmeldetag: 03.06.2003
(51) Int. Cl.: F02F 7/00, F02B 75/20

(54) **Maschinengehäuse für eine Brennkraftmaschine**
Crankcase for an internal combustion engine
Bâtiment pour un moteur à combustion interne

(30) Priorität: 17.07.2002 DE 10232318
(43) Veröffentlichungstag der Anmeldung: 21.01.2004
(73) Patentinhaber: Bayerische Motoren Werke Aktiengesellschaft, 80809 München (DE)
(72) Erfinder: Nefischer, Peter, Dr., 4320 Perg (AT); Pessl, Günther, 4421 Aschach (AT)

(56) Entgegenhaltungen:
- DE-A- 3 444 838
- DE-A- 3 729 966
- DE-A- 4 024 313
- US-A- 4 729 352
- US-A- 4 911 118
- US-A- 5 222 467

## Beschreibung

Die Erfindung betrifft ein Maschinengehäuse für eine Brennkraftmaschine gemäß der Merkmale im Oberbegriff des Patentanspruchs 1.

Sie geht von der deutschen Patentschrift DE 34 44 838 C2 aus. In dieser ist ein Maschinengehäuse, ein Zylinderkurbelgehäuse für eine Brennkraftmaschine in V-Bauart beschrieben. Um den Schnittpunkt der zwei V-förmig angeordneten Zylinderachsen ist die Kurbelwellenlagerung, bestehend aus einem Lagerstuhl mit einem Lagerdeckel. Der Lagerstuhl ist einstückig und materialeinheitlich mit dem Zylinderkurbelgehäuse. Um beim Betrieb der Brennkraftmaschine die Zug- und Druckspannungen im Lagerstuhl zu minimieren, ist der Lagerstuhl derart ausgebildet, dass er mit einem Radius in die Seitenwände des Zylinderkurbelgehäuses übergeht. An diesen zwei gegenüberliegend angeordneten Gehäusewänden ist zur weiteren Reduzierung der beim Betrieb der Brennkraftmaschine auftretenden Zug- und Druckspannungen ein Versteifungselement angeordnet, welches sich bogenförmig von einer Gehäusewand zur anderen Gehäusewand herüberspannt, und beidseitig mit der jeweiligen Gehäusewand verschraubt ist. Zusätzlich zur Versteifung dient dieses Verbindungselement als Ölhobel zur Beruhigung des Öls, welches unterhalb des Verbindungselementes in der Ölwanne gesammelt wird.

Wie allgemein bekannt ist, ist eine Maßnahme zur Leistungssteigerung bei modernen Brennkraftmaschinen die Steigerung des Zylinderinnendrucks bei der Verbrennung. Eine Erhöhung des Zylinderinnendruckes bedeutet einen besseren Wirkungsgrad, und somit effizientere Brennkraftmaschinen. Neben weiteren Faktoren wird der heute maximale Zylinderinnendruck durch die Kurbelwellenlagerung begrenzt.

Aufgabe der vorliegenden Erfindung ist es, ein gattungsgemäßes Zylinderkurbelgehäuse aufzuzeigen, welches höhere Zylinderinnendrücke bei einer unveränderten Lagerstuhldimensionierung zulässt.

Diese Aufgabe wird durch das Merkmal im kennzeichnenden Teil des Patentanspruchs 1 gelöst.
Durch die Differenz der Wärmeausdehnungskoeffizienten des Maschinengehäuses und des Verbindungselementes wird im warmen Betriebszustand der Brennkraftmaschine eine statische Druckspannung im Übergangsradius beidseitig des Lagerstuhls am Übergang zu den Gehäusewänden generiert. Diese statische Druckvorspannung ermöglicht eine deutlich höhere dynamische Druck- bzw. Zugbetriebsbelastung, wodurch bei dauerfester Auslegung des Maschinengehäuses der Auslegungszünddruck, der maximale Zylinderinnendruck, entsprechend angehoben werden kann. Damit kann bei gegebenem Bauraum und Gewicht die Leistungsdichte von Brennkraftmaschinen wesentlich erhöht werden, wodurch in vorteilhafter Weise der Wirkungsgrad der Brennkraftmaschine verbessert wird.

Je nach Belastung des Maschinengehäuses, bzw. des Lagerstuhls durch den Zylinderinnendruck kann gemäß Patentanspruch 2 ein Verbindungselement für einen einzigen Lagerbereich eines Lagerstuhls vorgesehen sein bzw. ein gemeinsames Verbindungselement für mehrere Lagerbereiche. Durch das Überdecken mehrerer Lagerbereiche mit einem Verbindungselement werden einfach zu montierende Verbindungselemente erzielt.

Die Ausgestaltung gemäß Patentanspruch 3 erlaubt eine einfache Montage bzw. Demontage des Verbindungselementes von dem Maschinengehäuse

Gemäß Patentanspruch 4 und Patentanspruch 5 können sowohl das Maschinengehäuse als auch das Verbindungselement aus heute handelsüblichen und für Brennkraftmaschinen gängigen Werkstoffen hergestellt werden. So ist beispielsweise für das Maschinengehäuse Aluminiumguss mit einem linearen Wärmeausdehnungskoeffizienten (Längenausdehnungskoeffizient) α = 21,7 x 10⁻⁶ [1/K], bzw. Alusil mit einem Wärmeausdehnungskoeffizienten α = 19,2 x 10⁻⁶[1/K] oder Magnesiumguss mit einem Wärmeausdehnenskoeffizienten α = 26,7 x 10⁻⁶ [1/K] einsetzbar. Demgegenüber kann das Verbindungselement z. B. aus Schmiedestahl C45, mit einem Wärmeausdehnungskoeffizienten α =11,7 x 10⁻⁶ [11K] oder Grauguss mit einem Wärmeausdehnungskoeffizienten α = 11,0 x 10⁻⁶ [1/K] bzw. Chrommolybdänstahl mit einem Wärmeausdehnungskoeffizienten α = 12,0 x 10⁻⁶ [1/K] hergestellt werden. Darüber hinaus kann für das Verbindungselement auch glasfaserverstärkter Kunststoff mit einem Wärmeausdehnungskoeffizienten α = 5,2 x 10⁻⁶ [1/K] verwendet werden, wenn gleichzeitig ein Graugussmaschinengehäuse mit einem Wärmeausdehnungskoeffizienten α = 11,0 x 10⁻⁶[1/K] zum Einsatz kommt. Mit diesen, hier beispielhaft und nicht vollständig genannten Werkstoffkombinationen sind in vorteilhafter Weise viele heute üblicher Materialien für Maschinengehäuse abgedeckt.

Im Folgenden ist die Erfindung anhand eines bevorzugten Ausführungsbeispieles in einer einzigen Figur näher erläutert.

Fig. 1 zeigt die dreidimensionale Aufsicht auf ein Maschinengehäuse 1, hier einem Zylinderkurbelgehäuse für eine Brennkraftmaschine mit nicht direkt erkennbaren Zylindern in V-Anordnung. Die Aufsicht zeigt einen Kurbelwellenlagerbereich mit Blick durch eine nicht dargestellte Ölwanne. Das Maschinengehäuse 1 weist vier Lagerstühle 2, 2', 2", 2"' mit jeweils einem korrespondierenden Lagerdeckel 5, 5', 5", 5"' auf. Die vier Lagerbereiche, bestehend jeweils aus einem Lagerstuhl 2, 2', 2", 2'" und einem Lagerdeckel 5, 5', 5", 5"', dienen zur Lagerung einer nicht dargestellten Kurbelwelle. Parallel zur Ausrichtung der Kurbelwelle befinden sich beidseitig der Lagerbereiche zwei gegenüberliegende Gehäusewände 3, 3' des Maschinengehäuses 1. Die Gehäusewände 3, 3' dienen der Befestigung der nicht dargestellten Ölwanne. Der Lagerstuhl 2" ist von einem Verbindungselement 4 und der Lagerstuhl 2"' von einem Verbindungselement 4' überspannt. Jedes Verbindungselement 4, 4' ist einerseits an der Gehäusewand 3 und andererseits an der Gehäusewand 3' mit jeweils zwei Schrauben 6, 6' befestigt.

Das Verbindungselement 4, 4' weist sowohl eine hohe Materialfestigkeit, als auch einen Querschnitt, der Zug- bzw. Druckspannungen besonders gut aufnehmen kann, auf. In der Mitte eines jeden Verbindungselements 4, 4', in Einbaulage in der Brennkraftmaschine der tiefste Punkt, befindet sich eine Bohrung, durch die ein auf dem Verbindungselement 4, 4' angesammeltes Schmiermittel abtropfen kann.

Fig. 1 zeigt ein Maschinengehäuse bzw. Zylinderkurbelgehäuse für eine Brennkraftmaschine mit Zylindern in V-Anordnung. Abweichend davon kann das Verbindungselement 4, 4' auch in Reihenmotoren eingesetzt werden. Welches Brennverfahren, Otto- oder Dieselbrennverfahren, die Brennkraftmaschine aufweist ist unerheblich.

Das Zylinderkurbelgehäuse ist im Ausführungsbeispiel aus Aluminiumguss, mit einem Wärmeausdehnungskoeffizienten *α* = 21,7 x 10⁻⁶ [1/K], während das Verbindungselement 4, 4' aus einem Schmiedestahl C45 mit einem Wärmeausdehnungskoeffizienten *α =* 11,7 x 10⁻⁶ [1/K] gefertigt ist. Beim Betrieb der Brennkraftmaschine werden auch die Verbindungselemente 4, 4' erwärmt, wobei sich aufgrund der unterschiedlichen Wärmeausdehnungskoeffizienten *α* zwischen dem Maschinengehäuse 1 und den Verbindungselementen 4 ,4' statische Druckspannungen im Übergangsbereich von den Lagerstühlen zu den Gehäusewänden 3, 3' aufbauen. Die statisch erzeugten Druckspannungen wirken den dynamischen Zugspannungen, die bei der Verbrennung auftreten, im Übergangsradius vom Lagerstuhl 2, 2' zur Gehäusewand 3, 3' entgegen und ermöglichen somit die Erhöhung des Zylinderinnendrucks, für eine deutlich höhere dynamische Betriebsbelastung. Durch den erhöhten Zylinderinnendruck steigt der Wirkungsgrad der Brennkraftmaschine, wodurch der Brennstoffverbrauch reduziert wird. Somit kann bei gegebenen Bauraum und Gewicht die Leistungsdichte von der Brennkraftmaschine erhöht werden.

In weiteren Ausführungsvarianten kann das Maschinengehäusemateriai auch aus:
- Alusil mit einem Wärmeausdehnungskoeffizienten α = 19,2 x 10⁻⁶ [1/K] in Verbindung mit einem Verbindungselement 4, 4' aus einem Gussmaterial mit einem Wärmeausdehnungskoeffizienten α= 11,0 x 10⁻⁶ [1/K], oder
- Magnesiumguss mit einem Wärmeausdehnenskoeffizienten α = 26,7 x 10⁻⁶ [1/K] in Verbindung mit einem Verbindungselement 4, 4' aus Chrommolybdänstahl mit einem Wärmeausdehnungskoeffizienten α = 12,0 x 10⁻⁶ [1/K] sein.
Eine weitere technisch relevante Variante ist die Werkstoffpaarung für ein Maschinengehäusematerial aus:
- Grauguss mit einem Wärmeausdehnungskoeffizienten α = 11,0 x 10⁻⁶ [1/K] in Verbindung mit einem Verbindungselement 4, 4' aus einem glasfaserverstärkten Kunststoff mit einem Wärmeausdehnungskoeffizienten α = 5,2 x 10⁻⁶ [1/K].

Darüber hinaus kann das Verbindungselement 4, 4' auch aus einem Sintermaterial mit über die Materialzusammensetzung variablem Wärmeausdehnungskoeffizient α sein.

Im vorliegenden Ausführungsbeispiel ist für jeden Lagerbereich ein eigenes Verbindungselement 4, 4' vorgesehen, in anderen Ausführungsbeispielen kann sich auch ein einzelnes Verbindungselement 4, 4' sich über mehrere Lagerbereiche erstrecken.

Neben einer Schraubverbindung zwischen Verbindungselement 4, 4' und Gehäusewänden 3, 3' sind auch formschlüssige bzw. kraftschlüssige Verbindungen denkbar. Des weiteren kann das Verbindungselement 4, 4' derart ausgestaltet sein, dass es gleichzeitig als Ölhobel fungiert, und die Aufgabe der Beruhigung des Schmiermittels beim Betrieb der Brennkraftmaschine im Kurbelgehäuse übernimmt.

### Bezugszeichenliste

- 1: Maschinengehäuse
- 2, 2': Lagerstuhl
- 3, 3': Gehäusewand
- 4, 4': Verbindungselement
- 5, 5': Lagerdeckel
- 6, 6': Schraube

## Patentansprüche

1. Maschinengehäuse (1), insbesondere Zylinderkurbelgehäuse, für eine Brennkraftmaschine, in dem sich zwischen zwei gegenüberliegenden Gehäusewänden (3, 3') zumindest ein Lagerstuhl (2, 2') für eine Welle erstreckt und die Gehäusewände (3, 3') über ein Verbindungselement (4, 4') in Richtung des Lagerstuhls (2, 2') versteift sind,
**dadurch gekennzeichnet, dass** das Maschinengehäuse (1) aus einem Material mit einem größeren Wärmeausdehnungskoeffizient als das Verbindungselement (4, 4') ist.

2. Maschinengehäuse nach Patentanspruch 1,
**dadurch gekennzeichnet, dass** das Verbindungselement (4, 4') für zumindest einen Lagerbereich (2, 2') vorgesehen ist.

3. Maschinengehäuse nach einem der zuvor genannten Patentansprüche,
**dadurch gekennzeichnet, dass** das Verbindungselement (4, 4') iösbar mit den Gehäusewänden (3, 3') verbunden ist.

4. Maschinengehäuse nach einem der zuvor genannten Patentansprüche,
**dadurch gekennzeichnet, dass** das Verbindungselement (4, 4') aus einem Stahl-, Kunststoff- oder Sintermaterial ist.

5. Maschinengehäuse nach einem der zuvor genannten Patentansprüche,
**dadurch gekennzeichnet, dass** das Maschinengehäuse (1) aus einem Leichtmetall ist.

6. Maschinengehäuse nach einem der zuvor genannten Patentansprüche,
**dadurch gekennzeichnet, dass** die Welle eine Kurbelwelle ist.

## Claims

1. A machine casing (1), especially a cylinder crankcase, for an internal combustion engine, wherein at least one bearing block (2, 2') for a shaft extends between two opposite casing walls (3, 3') and the walls (3, 3') are reinforced by a connecting element (4, 4') in the direction of the bearing block (2, 2'),
**characterised in that** the machine casing (1) is made of a material having a higher thermal expansion coefficient than the connecting element (4, 4').

2. A machine casing according to claim 1,
**characterised in that** the connecting element (4, 4') is provided for at least one bearing region (2, 2').

3. A machine casing according to any of the previous claims,
**characterised in that** the connecting element (4, 4') is releasably connected to the casing walls (3, 3').

4. A machine casing according to any of the previous claims,
**characterised in that** the connecting element (4, 4') is made of a steel, plastics or sintered material.

5. A machine casing according to any of the preceding claims,
**characterised in that** it is made of a light metal.

6. A machine casing according to any of the previous claims,
**characterised in that** the shaft is a crankshaft.

## Revendications

1. Carter de moteur (1), en particulier carter de vilebrequin pour un moteur à combustion interne, avec entre deux parois opposées du carter (3, 3') au moins une chaise de palier (2, 2') pour un arbre, les parois de carter (3,3') étant rigidifiées en direction de la chaise de palier (2, 2') par un élément de liaison (4, 4'),
**caractérisé en ce que**
le carter de moteur (1) est fait d'un matériau qui possède un coefficient de dilatation thermique supérieur à celui de l'élément de liaison (4, 4').

2. Carter de moteur selon la revendication 1,
**caractérisé en ce que**
l'élément de liaison (4, 4') est prévu pour au moins une zone de palier (2, 2').

3. Carter de moteur selon la revendication 1 ou 2,
**caractérisé en ce que**
l'élément de liaison (4, 4') est relié de manière amovible aux parois de carter (3, 3').

4. Carter de moteur selon une des revendications précédentes,.
**caractérisé en ce que**
l'élément de liaison (4, 4') est en acier, en matière plastique ou en matériau fritté.

5. Carter de moteur selon une des revendications précédentes,.
**caractérisé en ce que**
le carter de moteur (1) est en métal léger.

6. Carter de moteur selon une des revendications précédentes,.
**caractérisé en ce que**
l'arbre est un vilebrequin.
